# FASCICULE DE BREVET EUROPEEN

(11) **EP 0 383 656 B1**
(45) Date de publication et mention de la délivrance du brevet: **23.09.1992**
(21) Numéro de dépôt: 90400356.3
(22) Date de dépôt: 09.02.1990
(51) Int. Cl.: E04C 2/08

(54) **Elément de parement ou de paroi comprenant une tôle**
Verkleidungselement oder Trennwand mit einem Blech
Panelling or partition element comprising a metal sheet

(30) Priorité: 14.02.1989 FR 8901871
(43) Date de publication de la demande: 22.08.1990
(73) Titulaire: HAIRONVILLE S.A., F-55000 Bar le Duc (FR)
(72) Inventeur: Huvet, Jean, F-55170 Ancerville (FR); Isaac, Gérard, F-60300 Senlis (FR)
(74) Mandataire: Colas, Jean-Pierre

(56) Documents cités:
- GB-A- 326 124
- US-A- 2 164 138

## Description

La présente invention est relative à un élément de parement ou de paroi comprenant une tôle plane dans son ensemble, mais pouvant présenter des perforations et/ou des nervures, et portant des éléments d'arrêt placés sur ladite tôle le long d'au moins deux lignes parallèles, ou formant entre elles un angle faible. Ces éléments d'arrêt servent essentiellement à immobiliser l'élément par rapport à un élément adjacent, ils peuvent servir aussi à fixer l'élément sur une structure de support. Ils peuvent être constitués par une nervure ou un bord replié à angle droit de la tôle elle-même, ou bien par une pièce indépendante, fixée par un moyen convenable sur la tôle.

De tels éléments sont couramment utilisés pour la clôture extérieure et/ou la décoration de bâtiment ou pour constituer des cloisons. Quand on les associe avec une matière isolante convenable, ils servent à l'isolation phonique ou thermique.

La tôle qui constitue ces éléments peut se déformer, sous l'effet des contraintes thermiques notamment, ce qui nuit à l'aspect d'ensemble du mur, ou paroi, qui se présente alors sous forme d'une série de surfaces irrégulièrement gauchies. Par ailleurs, cette tôle présente une fréquence de résonance qui lui est propre. Si cette fréquence correspond à un son émis par une machine d'un atelier, par exemple, il peut en résulter un accroissement indésirable du bruit, qui n'apparaît qu'après la mise en place du mur ou de la cloison et ne peut être supprimé que par des modifications coûteuses ou un remplacement des éléments.

L'invention a pour but de fournir un élément du type indiqué au début du présent mémoire, et qui ne présente pas les inconvénients qu'on vient d'exposer, c'est-à-dire dont la tôle conserve une surface plane dans son ensemble pendant la durée d'utilisation, et/ou dont on puisse changer facilement la fréquence propre.

Pour obtenir ce résultat, l'invention fournit un élément de parement ou de paroi comprenant une tôle principale plane dans son ensemble, mais pouvant présenter des perforations et/ou des nervures, et portant des moyens d'arrêt fixés sur ladite tôle le long d'au moins deux lignes parallèles ou formant entre elles un angle faible, qui présente pour particularité qu'il comprend en outre au moins un moyen de précontrainte qui exerce sur ladite tôle, par l'intermédiaire desdits moyens d'arrêt, une force de précontrainte dirigée parallèlement au plan de ladite tôle principale et d'intensité telle que la surface de ladite tôle reste plane dans son ensemble pendant la durée d'utilisation de l'élément, et/ou que la fréquence principale de résonance de l'ensemble reste dans des limites fixées à l'avance et qui n'incluent pas les fréquences de résonance propres de ladite tôle et de l'élément de précontrainte lorsqu'ils ne sont pas sous contrainte.

Suivant une modalité particulièrement simple et avantageuse, le moyen de précontrainte est constitué par une tôle auxiliaire qui présente deux bords écartés d'une distance supérieure à l'écart entre les moyens d'arrêt et vient en appui par ces bords sur lesdits moyens d'arrêt, et la différence entre l'écart entre les moyens d'arrêt portés par la tôle principale et la distance entre les bords de la tôle auxiliaire est telle que la deuxième tôle est maintenue incurvée et exerce sur la tôle, par l'intermédiaire des moyens d'arrêt, la force de précontrainte désirée.

On peut cependant prévoir que le moyen de précontrainte est constitué par plusieurs éléments élastiques agissant à la compression entre deux points des moyens d'arrêt, des moyens étant prévus pour empêcher éventuellement un effet de parallélogramme déformable. Un tel élément élastique peut être constitué, par exemple, par une tige ou une lame métallique dont la longueur est supérieure à la distance entre les points des moyens d'arrêt, la différence étant telle que défini ci-dessus.

Dans tous les cas, il est préférable que les moyens d'arrêt s'étendent sensiblement sur toute la longueur de la tôle et soient placés le long des bords de celle-ci, ou parallèlement à ces bords.

Comme on l'a dit au début, les moyens d'arrêt peuvent être constitués par une nervure ou un bord replié de la tôle elle-même, et dans ce cas la modalité préférée ci-dessus est facilement obtenue. Ils peuvent également être constitués par une pièce distincte fixée sur la tôle. Suivant une modalité avantageuse de l'invention, on fait participer le moyen de précontrainte lui-même à la fixation du moyen d'arrêt. Pour cela, on prévoit qu'au moins un des moyens d'arrêt est immobilisé par rapport à la tôle principale par le fait qu'il est poussé par le moyen de précontrainte contre un repli ou une nervure de la tôle principale.

Dans sa version la plus simple, l'élément comprend seulement deux pièces : une tôle, avec des nervures latérales ou des bords repliés, et une tôle auxiliaire qui prend appui sur ces nervures ou bords repliés. Selon les circonstances, on pourra être amené à des réalisations plus compliquées. On a déjà évoqué le fait d'avoir des moyens d'arrêt distincts de la tôle. On peut également prévoir que :
- l'élément comprend une tôle supplémentaire, située du côté du moyen de précontrainte opposé à la tôle principale, et maintenue par ladite tôle et/ou par les moyens d'arrêt. L'élément présente alors la forme d'un caisson fermé.
- l'élément comprend plusieurs tôles auxiliaires superposées, cintrées pour avoir des concavités dirigées dans le même sens ou en sens opposés. Cela peut permettre de diminuer l'effort de mise en précontrainte imposé à chaque tôle.
- l'élément comprend plusieurs tôles auxiliaires qui se succèdent sur la longueur de la principale tôle dans la direction des moyens d'arrêt. C'est une disposition intermédiaire entre la tôle unique et le moyen de précontrainte composé de tiges ou lames évoqué plus haut.
- l'élément comprend plus de deux moyens d'arrêt parallèles ou faisant un faible angle entre eux, et un nombre adapté de moyens de précontrainte prenant appui chacun sur deux moyens d'arrêt. Ces moyens d'arrêt peuvent être, par exemple, constitués par des nervures intermédiaires de la tôle. Cette disposition convient en particulier pour des éléments de grande largeur.

Ces diverses modalités peuvent se combiner entre elles.

On a dit au début que l'élément de l'invention pouvait être utilisé à assurer une isolation thermique et/ou phonique.

On peut, comme cela est connu, prévoir, pour absorber les sons, que la tôle principale est perforée. On peut aussi prévoir que l'élément comprend un isolant thermique et/ou phonique. Celui-ci peut être placé entre la tôle principale et le moyen de précontrainte. Dans ce cas, on peut prévoir un isolant à très faibles caractéristiques mécaniques, comme un bourrage de fibres.

On peut aussi prévoir une masse isolante placée du côté du moyen de précontrainte qui est opposé à la tôle.

Dans ce cas, si la tôle supplémentaire évoquée ci-dessus n'est pas prévue, la masse isolante devra constituer une plaque d'une rigidité suffisante pour ne pas s'échapper.

Avantageusement, alors, un des moyens d'arrêt constitue aussi un moyen de maintien pour ladite plaque de matière isolante.

Si, au contraire, la tôle supplémentaire est prévue, la masse isolante n'a pas à avoir de rigidité propre. Suivant une modalité intéressante, l'espace entre les tôles auxiliaires et la tôle supplémentaire est rempli d'une masse de mousse formée en place.

Suivant une autre variante de l'invention, au lieu d'être constitué par une tôle auxiliaire, le moyen de précontrainte est constitué par une masse de mousse élastique comprimée entre la tôle supplémentaire et au moins une tôle de retenue cintrée pour présenter une convexité dirigée vers ladite masse de mousse, et qui s'appuie sur la tôle principale au voisinage des bords et/ou de nervures de ladite tôle principale.

L'invention va maintenant être exposée de façon plus détaillée à l'aide d'exemples de réalisation, illustrés avec les dessins, parmi lesquels :
Figure 1 est une vue en bout d'un élément selon l'invention, montrant ses relations avec deux éléments adjacents d'un parement ou d'une paroi,
Figure 2 est une vue en bout d'une seconde réalisation conforme à l'invention,
Figure 3 est une vue en bout d'une troisième réalisation conforme à l'invention,
Figure 4 est une vue en bout d'une quatrième réalisation conforme à l'invention, et destinée à l'isolation thermique et/ou phonique,
Figure 5 est une vue en bout d'une cinquième réalisation conforme à l'invention, également utilisable à des buts d'isolation thermique ou phonique.
Figure 6 est une vue en bout, à plus grande échelle, d'une sixième réalisation conforme à l'invention, également utilisable à des buts d'isolation thermique ou phonique.

La figure 1 montre le type le plus simple de réalisation selon l'invention. Un élément, désigné dans son ensemble par 1, est composé d'une tôle principale 2, et qui présente sur un de ses bords un repli à angle droit 3, prolongé par une aile 4 qui est parallèle à l'ensemble de la tôle et qui revient sur le centre de celle-ci. L'autre bord de la tôle 2 présente un bord replié 5 prolongé par une aile 6 parallèle à l'ensemble de la tôle et qui s'écarte du centre de celle-ci. La hauteur du bord replié 5 est un peu plus grande que celle du bord replié 3, la différence correspond sensiblement à l'épaisseur de la tôle. Sur la figure, cette différence a été volontairement exagérée, dans un but de clarté. A l'intérieur de l'espace à section en U formé par les bords 3 et 5 et la tôle 2, est placée une tôle auxiliaire 7, qui, quand elle n'est pas contrainte, est sensiblement plane, et qui, comme la figure l'indique, a été cintrée pour pouvoir venir en appui sur les bords 3 et 5, créant ainsi la précontrainte désirée.

On a représenté sur la figure, à gauche et à droite de l'élément 1, des éléments 1A et 1B, conçus de façon similaire et dont les bords repliés 5A et 3B viennent respectivement en appui sur les bords 3 et 5 de l'élément 1.

Comme le montre la figure, la tôle auxiliaire 7 prend appui sur les bords repliés 3 et 5 au voisinage immédiat de leur jonction avec la tôle elle-même 2, ce qui évite toute contrainte de flexion non désirée.

La figure 2 montre un autre exemple de réalisation. La tôle principale 2 comporte des bords 11, 12 repliés plus qu'à angle droit, c'est-à-dire à environ 120° de façon à créer des angles rentrants. L'élément comprend en outre une tôle supplémentaire 13, identique à la tôle 2, mais tournée différemment, si bien que les bords repliés 11, 12 de la tôle 2 et les bords 14, 15 de la tôle 13 se dirigent les uns vers les autres. Des pièces d'arrêt 16, 17, en tôle, prennent appui respectivement sur les bords 11 et 14 et 12 et 15 qui se font face des deux tôles 2 et 13. La forme de ces pièces d'arrêt 16, 17 est relativement complexe. En effet, elles comportent des rainures destinées à l'insertion de pièces de fixation et/ou d'emboîtement, non représentées, reliant l'élément à une charpente, également non représentée.

Le moyen de précontrainte est ici constitué par une série de lames élastiques successives, 18A, 18B, dont chacune a, en section, une forme incurvée analogue à celle de la tôle auxiliaire 7 de la figure 1, et dont la largeur est suffisante pour éviter un effet de parallélogramme déformable. Ces lames élastiquement prennent appui sur les deux pièces d'arrêt 16, 17, à peu près en leur centre, c'est-à-dire à mi-distance des tôles 2 et 13. On notera que la tôle principale 2 et la tôle supplémentaire 13 jouent ici des rôles complètement symétriques et les dénominations pourraient être interverties. Comme on peut le voir, l'élément 1 a ici la forme d'un caisson fermé, sauf bien entendu à ses extrémités. Les lames élastiques 18A, 18B sont ainsi protégées, à la fois contre les agressions extérieures et contre un enlèvement non désiré.

La figure 3 montre un élément 1 formé, comme le précédent, d'une tôle 2 et d'une tôle auxiliaire 13, ces tôles étant pratiquement identiques à celle de la figure 2. Cependant, l'élément est pourvu de pièces d'arrêt 20, 21, qui sont constituées cette fois non pas de profilés métalliques, mais de profilés massifs en PVC, une autre matière plastique, ou même du bois, pouvant convenir, à condition qu'elle ait les caractéristiques mécaniques convenables. L'emploi d'un profilé en matière plastique permet d'éviter la formation d'un pont thermique entre les tôles 2 et 13.

Par ailleurs, sur la figure 3, la tôle auxiliaire 7 est remplacée par deux tôles auxiliaires 22, 23, disposées symétriquement par rapport au plan de symétrie des éléments d'arrêt 20, 21, et avec des courbures inversées. On conçoit que les tôles auxiliaires 22 et 23 demanderont chacune, pour exercer une précontrainte égale à celle de la tôle auxiliaire 7 de la figure 1, une force sensiblement moitié moindre.

La figure 4 montre un élément analogue à celui de la figure 1, mais procurant en outre une isolation thermique appréciable, et également phonique. La tôle 2 a la même forme que celle de la figure 1. Il en est de même de la tôle auxiliaire 7. Cependant, une pièce d'arrêt supplémentaire 40 a été introduite entre le rebord 5 et le bord adjacent de la tôle auxiliaire 7. Cette pièce d'arrêt est constituée par un profilé à section en U dont les deux ailes sont parallèles à la tôle 2 et dirigées vers le centre de celle-ci. Son aile inférieure, 41, est en appui contre la tôle 2, elle-même, son corps 42 est en appui contre le bord replié 5, et l'autre aile 43 sert à maintenir une plaque de matière isolante, rigide ou semi-rigide, 44 qui se trouve ainsi maintenue entre l'aile 43 de la pièce d'arrêt 40, et l'aile 4 du bord replié opposé 3. En outre, l'espace compris entre la tôle 2 et la tôle auxiliaire 7 a été rempli d'une masse 45 de fibres isolantes.

La figure 5 montre, également, un élément ayant de bonnes performances d'isolation phonique et acoustique. La tôle 2 présente un bord replié 3, avec une aile 4, identique à ceux de la figure 2, mais son bord opposé 50 est replié à 180°, pour une raison qu'on verra ensuite. En outre, elle présente, dans sa partie centrale, des nervures 51, 52, dirigées vers l'intérieur de l'élément.

Une tôle supplémentaire 53 est fixée d'une part par insertion d'un de ses bords à l'intérieur du bord replié à 180°,50 de la tôle 2, et, d'autre part, par fixation sur une masse de matière isolante 54, laquelle s'appuie sur l'aile 4 du bord replié 3.

Il est prévu plusieurs tôles auxiliaires 55, 56, 57. La première prend appui sur le bord replié 3 et sur la nervure 51 la plus proche. La seconde tôle auxiliaire prend appui sur deux nervures adjacentes 51, 52. La dernière tôle auxiliaire 57 prend apui sur la dernière nervure 52 sur le bord 58 de la tôle supplémentaire 53 qui vient s'insérer dans le bord replié 50 de la tôle 2.

La tôle 2 présente de multiples perforations 59, dans un but acoustique bien connu. De telles perforations peuvent aussi exister sur les tôles 2 des autres exemples. Une masse de fibres 60 est placée entre la tôle 2 et chacune des tôles auxiliaires 55 à 57, de la même façon que pour la figure 4. Entre les tôles auxiliaires 55 à 57 et la tôle supplémentaire 53, une masse 61 de mousse de polyuréthane ou de polyisocyanurate a été formée par mise en place d'un mélange moussant convenable.

On obtient ainsi un élément de hautes performances esthétiques, acoustiques et thermiques.

La figure 6 montre une autre réalisation, également à hautes performances esthétiques, acoustiques et thermiques. La tôle principale 2 est analogue à celle de la figure 5, mais présente en outre, entre les nervures principales 51, 52, des nervures supplémentaires 70, 71, moins accusées mais dirigées dans le même sens, vers le haut de la figure. La tôle supplémentaire 53 est la même, mais les tôles auxiliaires sont remplacées par des tôles de retenue 72, 73, qui ne sont pas soumises à la précontrainte et reposent sur la tôle 2 au voisinage de ses bords 3, 5 et/ou des nervures principales 51, 52 par leurs bords, et, par des nervures 74, 75 dirigées vers le bas sur la figure, sur les nervures supplémentaires 70, 71. Le moyen de précontrainte est constitué par une masse de mousse élastique 76, qui a été formée entre la tôle supplémentaire 53, les tôles de retenue 72, 73 et les moyens d'arrêt constitués par un bord replié 3 de la tôle principale et un bord 58, visible sur la figure 5, de la tôle supplémentaire. Cette masse de mousse sous pression ne peut pas déformer la tôle principale 2, car elle n'est pratiquement pas en contact avec elle, et que les tôles de retenue n'exercent de force de compression sur la tôle principale que dans des zones qui sont raidies par les bords repliés ou par des nervures. Au contraire, la pression exercée par la masse de mousse sur les moyens d'arrêt tend à maintenir la tôle principale sous une tension parallèle à son plan.

Bien entendu, des variantes sont possibles, par exemple les nervures 70, 71 et 74, 75 sont supprimées si les dimensions de l'élément le permettent. On peut aussi prévoir une tôle de retenue unique, allant d'un bord à l'autre de la tôle principale, et s'appuyant sur celle-ci près de ces bords, et éventuellement, sur des nervures intermédiaires.

## Revendications

1. Elément de parement ou de paroi comprenant une tôle principale ( 2 ) plane dans son ensemble, mais pouvant présenter des perforations et/ou des nervures, et portant des moyens d'arrêt fixés sur ladite tôle le long d'au moins deux lignes parallèles ou formant entre elles un angle faible,
caractérisé en ce qu'il comprend en outre au moins un moyen de précontrainte (7, 18A, 18B, 22, 23, 55 à 57, 76) qui exerce sur ladite tôle, par l'intermédiaire desdits moyens d'arrêt (3, 5, 40, 58), une force de précontrainte dirigée parallèlement au plan de ladite tôle principale et d'intensité telle que la surface de ladite tôle reste plane dans son ensemble pendant la durée d'utilisation de l'élément, et/ou que la fréquence principale de résonance de l'ensemble reste dans des limites fixées à l'avance et qui n'incluent pas les fréquences de résonance propres de ladite tôle et de l'élément de précontrainte lorsqu'ils ne sont pas sous contrainte.

2. Elément selon la revendication 1, caractérisé en ce que le moyen de précontrainte est constitué par une tôle auxiliaire (7) qui présente deux bords écartés d'une distance supérieure à l'écart entre les moyens d'arrêt et vient en appui par ces bords sur lesdits moyens d'arrêt, et la différence entre l'écart entre les moyens d'arrêt portés par la tôle principale (2) et la distance entre les bords de la tôle auxiliaire (7) est telle que la deuxième tôle est maintenue incurvée et exerce sur la tôle principale, par l'intermédiaire des moyens d'arrêt, la force de précontrainte désirée.

3. Elément selon la revendication 1, caractérisé en ce que le moyen de précontrainte est constitué par plusieurs éléments élastiques (18A, 18B) agissant à la compression entre deux points des moyens d'arrêt, des moyens étant prévus pour empêcher éventuellement un effet de parallélogramme déformable.

4. Elément selon l'une des revendications 1 à 3, caractérisé en ce que les moyens d'arrêt (7) s'étendent sensiblement sur toute la longueur de la tôle principale et sont placés le long des bords de celle-ci ou parallèlement à ces bords.

5. Elément selon l'une des revendications 1 à 4, caractérisé en ce qu'au moins un des moyens d'arrêt (16, 17, 20, 21, 40) est immobilisé par rapport à la tôle principale par le fait qu'il est poussé par le moyen de précontrainte (7, 18A, 18B) contre un repli ou une nervure de la tôle principale.

6. Elément selon l'une des revendications 1 à 5, caractérisé en ce qu'il comprend une tôle supplémentaire (13, 53), située du côté du moyen de précontrainte opposé à la tôle principale, et maintenue par ladite tôle et/ou par les moyens d'arrêt.

7. Elément selon l'une des revendications 1 à 6, caractérisé en ce qu'il comprend plusieurs tôles auxiliaires superposées (22, 23) cintrées pour avoir des concavités dirigées dans le même sens ou en sens opposés.

8. Elément selon l'une des revendications 1 à 7, caractérisé en ce qu'il comprend plusieurs tôles auxiliaires qui se succèdent sur la longueur de la tôle principale dans la direction des moyens d'arrêt.

9. Elément selon l'une des revendications 1 à 8, caractérisé en ce qu'il comprend plus de deux moyens d'arrêt (3, 51, 52, 58) parallèles ou faisant un faible angle entre eux, et un nombre adapté de moyens de précontrainte (7) prenant appui chacun sur deux moyens d'arrêt.

10. Elément selon les revendications 2 et 6 prises ensemble, caractérisé en ce que l'espace entre la tôle principale et la tôle supplémentaire est rempli d'une masse de mousse (61) formée en place.

11. Elément selon les revendications 1 et 6 prises ensemble, caractérisé en ce que le moyen de précontrainte est constitué par une masse de mousse élastique (76) comprimée entre la tôle supplémentaire (53) et au moins une tôle de retenue (72, 72) cintrée pour présenter une convexité dirigée vers ladite masse de mousse, et qui s'appuie sur la tôle principale (2) au voisinage des bords et/ou de nervures de ladite tôle principale.

12. Elément selon l'une des revendications 1 à 11 caractérisé en ce qu'un isolant thermique et/ou phonique (45, 60) est placé entre la tôle principale (2) et le moyens de précontrainte (7).

13. Elément selon l'une des revendications 1 à 12, caractérisé en ce qu'une plaque (44) de matière isolante thermique et/ou phonique est placée du côté du moyen de précontrainte qui est opposé à la tôle principale.

14. Elément selon la revendication 13, caractérisé en ce qu'au moins un des moyens d'arrêt (40) constitue aussi un moyen de maintien pour ladite plaque (44) de matière isolante.

## Patentansprüche

1. Verkleidungselement oder Trennwandelement, aufweisend einen Grundblechteil (2), der in seiner Gesamtheit eben ausgebildet ist, jedoch Perforationen und/oder Rippen aufweisen kann und mit an dem Grundblechteil längs wenigstens zweier Linien befestigten Arretierungsteilen ausgebildet ist, die parallel oder mit einem kleinen Winkel zwischen sich ausgerichtet sind,
dadurch gekennzeichnet, daß es weiterhin wenigstens eine Vorspanneinrichtung (7, 18A, 18B, 22, 23, 5557, 76) aufveist, die auf den Grundblechteil vermittels der Arretierungsteile (3, 5, 40, 58) eine Vorspannkraft ausübt, die parallel zur Ebene des Grundblechteiles ausgerichtet ist und mit einer solchen Intensität wirkt, daß die Oberfläche des Grundblechteiles in ihrer Gesamtheit während der Gebrauchsdauer des Elementes eben bleibt, und/oder daß die Hauptresonanzfrequenz des Gesamtgebildes innerhalb von Grenzen verbleibt, die vorher festgelegt worden sind, und die nicht die Eigenresonanzfrequenzen des Grundblechteiles und des Vorspannelementes mit einschließen, wenn diese nicht unter Vorspannung stehen.

2. Element nach Anspruch 1, dadurch gekennzeichnet, daß die Vorspanneinrichtung durch einen Hilfsblechteil (7) gebildet ist, welcher zwei Ränder oder Kanten aufweist, die in einem Abstand zueinander angeordnet sind, der größer ist als die Erstreckung zwischen den Arretierungsteilen, und der zur Anlage durch diese Ränder oder Kanten der Arretierungsteile kommt, und daß der Unterschied zwischen dem Abstand zwischen den Arretierungsteilen an dem Grundblechteil (2), und dem Abstand zwischen den Rändern des Hilfsblechteiles (7) so bemessen ist, daß der zweite Blechteil ausgewölbt gehaltert ist und auf dem Grundblechteil (2) unter Zuhilfenahme der Arretierungsteile die vorbestimmte Vorspannkraft ausübt.

3. Element nach Anspruch 1, dadurch gekennzeichnet, daß die Vorspanneinrichtung durch mehrere elastische Elemente (18A, 18B) gebildet ist, die auf das Zusammendrücken zwischen zwei Punkten der Arretierungsteile ansprechen, wobei Mittel vorgesehen sind, um gegebenenfalls einen Effekt nach Art eines deformierbaren Parallelogrammes zu verhindern.

4. Element nach einem der Ansprüche 1 bis 3, dadurch gekennzeichnet, daß die Arretierungsteile (7) sich genau oder im Wesentlichen über die gesamte Länge des Grundblechteiles erstrecken und längs dessen Kanten oder parallel zu diesen angeordnet sind.

5. Element nach einem der Ansprüche 1 bis 4, dadurch gekennzeichnet, daß wenigstens eines der Arretierungsteile (16, 17, 20, 21, 40) im Hinblick auf den Grundblechteil dadurch unbeweglich gemacht worden ist, daß er durch die Vorspanneinrichtung (7, 18A, 18B) gegen eine Falte oder eine Rippe des Grundblechteils (7) gedrückt wird.

6. Element nach einem der Ansprüche 1 bis 5, dadurch gekennzeichnet, daß es einen Hilfsblechteil (13, 53) aufweist, der im Hinblick auf die Vorspanneinrichtung an der gegenüberliegenden Seite des Grundblechteiles angeordnet ist und durch den Grundblechteil und/oder durch die Arretierungsmittel gehaltert ist.

7. Element nach einem der Ansprüche 1 bis 6, dadurch gekennzeichnet, daß es mehrere übereinander angeordnete Hilfsblechteile (22, 23) aufweist, die gewölbt ausgebildet sind, um gleichsinnig oder gegensinnig gerichtete Hohlräume zu bilden.

8. Element nach einem der Ansprüche 1 bis 7, dadurch gekennzeichnet, daß es mehrere Hilfsblechteile aufweist, die über die Länge des Grundblechteiles in der Richtung der Arretierungsteile aufeinanderfolgend angeordnet sind.

9. Element nach einem der Ansprüche 1 bis 8, dadurch gekennzeichnet, daß es mehr als zwei Arretierungsteile (3, 51, 52, 58) aufweist, die parallel ausgerichtet sind oder zwischen sich einen kleinen Winkel bilden und die hinsichtlich ihrer Anzahl an die Vorspanneirichtungen (55, 56, 57) angepaßt sind, wobei jede von ihnen auf zwei Arretierungsteilen abgestützt ist.

10. Element nach Anspruch 2 und 6, dadurch gekennzeichnet, daß der Zwischenraum zwischen dem Grundblechteil und dem Hilfsblechteil mit einer Schaummasse (61) ausgefüllt ist, die an Ort und Stelle gebildet wird.

11. Element nach Anspruch 1 und 6, dadurch gekennzeichnet, daß die Vorspanneinrichtung durch eine elastische Schaummasse (76) gebildet ist, die zwischen dem Hilfsblechteil (53) und wenigstens einem Rückhalte- oder Prallblech (72, 73) zusammengedrückt ist, welches seinerseits, um eine auf die Schaummasse hingerichtete Konvexität zu erzeugen, gewölbt ausgebildet ist und die sich auf dem Grundblechteil (2) in der Nähe der Kanten und/oder der Rippen des Grundblechteiles abstützt.

12. Element nach einem der Ansprüche 1 bis 11, dadurch gekennzeichnet, daß ein Wärme- und/oder Schallisoliermittel (45, 60) zwischen dem Grundblechteil (2) und der Vorspanneinrichtung (7) angeordnet ist.

13. Element nach einem der Ansprüche 1 bis 12, dadurch gekennzeichnet daß eine Scheibe (44) aus einem gegenüber Wärme- und/oder Schall isolierenden Material an der Seite der Vorspanneinrichtung angeordnet ist, die dem des Grundblechteils gegenüberliegt.

14. Element nach Anspruch 13, dadurch gekennzeichnet, daß wenigstens eines der Arretierungsteile (40) auch ein Mittel zur Halterung der Isoliermaterial-Scheibe (44) bildet.

## Claims

1. A facing or wall element comprising a principal metal sheet (2), plane overall, but which can have perforations and/or ribs, and bearing stop means fixed to the said metal sheet along at least two lines which are parallel or form a small angle between them,
characterised in that it also comprises at least one prestressing means (7, 18A, 18B, 22, 23, 55 to 57, 76), which exerts on the said metal sheet, through the said stop means (3, 5, 40, 58), a prestressing force directed parallel to the plane of the said principal metal sheet and of a strength such that the surface of the said metal sheet remains plane overall throughout the period of use of the element, and/or that the principal resonant frequency of the assembly remains within limits which are fixed in advance and which do not include the natural resonant frequencies of the said metal sheet or of the prestressing element when they are not stressed.

2. An element according to Claim 1, characterised in that the prestressing means consists of an auxiliary metal sheet (7) which has two edges separated by a distance greater than the distance between the stop means and bears, by these edges, on the said stop means, and the difference between the distance between the stop means borne by the principal metal sheet (2) and the distance between the edges of the auxiliary metal sheet (7) is such that the second metal sheet is kept curved and exerts, through the stop means, the desired prestressing force on the principal metal sheet.

3. An element according to Claim 1, characterised in that the prestressing means consists of several elastic elements (18A, 18B) acting under compression between two points on the stop means, means being provided to prevent, if necessary, any deformable parallelogram effect.

4. An element according to one of Claims 1 to 3, characterised in that the stop means (7) extend substantially over the entire length of the principal metal sheet and are positioned along the edges of the latter or parallel to these edges.

5. An element according to one of Claims 1 to 4, characterised in that at least one of the stop means (16, 17, 20, 21, 40) is immobilised with respect to the principal metal sheet by being pushed by the prestressing means (7, 18A, 18B) against a fold or rib in the principal metal sheet.

6. An element according to one of Claims 1 to 5, characterised in that it comprises a supplementary metal sheet (13, 53), situated on the side of the prestressing means opposite to the principal metal sheet and held by the said metal sheet and/or by the stop means.

7. An element according to one of Claims 1 to 6, characterised in that it comprises several superimposed auxiliary metal sheets (22, 23) arched so as to have concavities directed in the same direction or in opposite directions.

8. An element according to one of Claims 1 to 7, characterised in that it comprises several auxiliary metal sheets which come one after the other over the length of the principal metal sheet in the direction of the stop means.

9. An element according to one of Claims 1 to 8, characterised in that it comprises more than two stop means (3, 51, 52, 58) which are parallel or make a small angle between them, and a suitable number of prestressing means (7) each bearing on two stop means.

10. An element according to Claims 2 and 6 taken together, characterised in that the space between the principal metal sheet and the supplementary metal sheet is filled with a mass of foam (61) formed in situ.

11. An element according to Claims 1 and 6 taken together, characterised in that the prestressing means consists of a mass of flexible foam (76) compressed between the supplementary metal sheet (53) and at least one retaining metal sheet (72, 73) arched to present a convexity directed towards the said mass of foam, and which bears on the principal metal sheet (2) in the vicinity of the edges and/or ribs of the said principal metal sheet.

12. An element according to one of Claims 1 to 11, characterised in that a thermal and/or sound insulation (45, 60) is placed between the principal metal sheet (2) and the prestressing means (7).

13. An element according to one of Claims 1 to 12, characterised in that a sheet (44) of thermal and/or sound insulation material is placed on the side of the prestressing means which is opposite to the principal metal sheet.

14. An element according to Claim 13, characterised in that at least one of the stop means (40) also constitutes a retaining means for the said sheet (44) of insulating material.
